# EUROPÄISCHE PATENTSCHRIFT

(11) **EP 0 477 578 B1**
(45) Veröffentlichungstag und Bekanntmachung des Hinweises auf die Patenterteilung: **05.06.1996**
(21) Anmeldenummer: 91114516.7
(22) Anmeldetag: 29.08.1991
(51) Int. Cl.: A47K 3/22

(54) **Trennwand**
Partition wall
Cloison

(30) Priorität: 25.09.1990 DE 4030251; 07.01.1991 DE 4100252; 28.02.1991 DE 4106253
(43) Veröffentlichungstag der Anmeldung: 01.04.1992
(73) Patentinhaber: ALTURA LEIDEN HOLDING B.V., NL-6221 BL Maastricht (NL)
(72) Erfinder:
(74) Vertreter: Klose, Hans, Dipl.-Phys.

(56) Entgegenhaltungen:
- DE-C- 3 427 911
- DE-U- 8 522 003
- DE-U- 8 900 097
- DE-U- 9 004 953
- FR-A- 2 222 983

## Beschreibung

Die Erfindung bezieht sich auf eine Trennwand, insbesondere für Bade- und/oder Duschräume, gemäß den im Oberbegriff des Patentanspruchs 1 angegebenen Merkmalen. Eine derartige Trennwand ist aus der DE-A-27 47 480 bekannt.

Eine weitere Trennwand ist aus der DE-C-34 27 911 bekannt, deren untere Führungseinrichtung als eine Bodenschiene ausgebildet ist. Die Bodenschiene ist Bestandteil eines Rahmens, welcher auch eine obere horizontale Führungseinrichtung und wenigstens einen vertikalen seitlichen Pfosten enthält. In der oberen Führungseinrichtung sind drei Schiebetüren aufgehängt und parallel zueinander teleskopartig verschiebbar. Die vordere dem Außenraum zugewandte Schiebetür sowie die mittlere Schiebetür sind über der unteren Bodenschiene angeordnet, während die hintere Schiebetür außerhalb des Rahmens in einem Innenraum vorgesehen ist, in welchem ein Benutzer beim Duschen sich aufhält. Die genannte Bodenschiene weist einen L-förmigen Querschnitt auf und die mit der Bodenschiene in Eingriff stehenden Führungsarme der Schiebetüren sind elastisch ausgebildet oder bezüglich der Schiebetür federelastisch angeordnet. Die Unterkanten der Schiebetüren liegen tiefer als die Oberkante der L-förmigen Bodenschiene, wobei zwischen den Unterkanten der Schiebetüren und dem Rand einer Duschwanne oder der Oberkante des Bodens eines Duschraumes ein vergleichsweise großer Spalt vorhanden ist, in welchen zum einen der horizontale Schenkel der L-förmigen Bodenschiene und zum anderen die Führungsarme der Schiebetüren hineinragen. Insgesamt weist die untere Führungseinrichtung eine vergleichsweise große Höhe auf und bildet ein Hindernis für einen Benutzer, welcher die Eintrittsöffnung passiert. Die aus elastischem Werkstoff bestehenden oder federelastisch angeordneten Führungskörper ergeben nur eine nachgiebige Führung, so daß beispielsweise beim Anlehnen eines Benutzers oder beim Ergreifen der Türen durch einen Benutzer Querbewegungen kaum zu vermeiden sind. Es besteht zudem die Gefahr; daß beim Anlehnen eines Benutzers die nachgiebigen Führungsarme aus der unteren Führungseinrichtung herausgedrückt werden und Funktionsstörungen auftreten.

Ferner ist aus der FR-A-22 22 983 eine Trennwand mit einem feststehenden Wandelement und einer Schiebetür bekannt, welche in einer Teleskopführung gelagert ist. Derartige Teleskopführungen können in der Praxis zu Problemen führen, zumal bei abgesperrter Eintrittsöffnung keine sichere untere Führung vorhanden ist. Lehnt sich ein Benutzer bei abgesperrter Eintrittsöffnung an die Schiebetür, so kann diese nachgeben und auf Dauer sind Beschädigungen kaum zu vermeiden. Auch wenn es grundsätzlich denkbar ist, eine derartige Trennwand für zwei Schiebetüren auszubilden, so würde dies einen erheblichen konstruktiven Aufwand im Hinblick auf eine Teleskopführung für zwei Schiebetüren erfordern.

Weiterhin ist eine Trennwand aus dem DE-U-89 00 097 mit drei teleskopartig gegeneinander verschiebbaren Schiebetüren bekannt deren Unterkanten wiederum über der Bodenschiene der unteren Führungseinrichtung angeordnet sind. Diese Bodenschiene ist Bestandteil des Rahmens und liegt in der gleichen vertikalen Ebene wie die übrigen Schienen oder Profile des Rahmens. Mit der Bodenschiene ist ein schwenkbar gelagertes Führungsteil verbunden, mit welchem Führungsarme der Schiebetüren lösbar in Eingriff stehen. Die Bodenschiene mit dem schwenkbar gelagerten Führungsteil weist eine relativ große Bauhöhe auf.

Desweiteren ist aus der DE-U-90 04 953 eine Trennwand mit Schiebetüren bekannt, welche gemeinsam in einer oberen horizontalen Führungseinrichtung eines Rahmens verschiebbar aufgehängt sind. Es sind drei teleskopartig gegeneinander verschiebbare Schiebetüren vorhanden, wobei die obere Führungseinrichtung nur zwei Laufbahnen für die Laufrollen vorhanden sind, welche mittels abgewinkelten Haltern mit der jeweiligen Schiebetür verbunden sind. Einzelheiten zur unteren Führungseinrichtung sind hierbei nicht erläutert.

Weiterhin ist aus der DE-U-85 22 003 eine Trennwand mit einer Schiebetür bekannt, deren Führungsarme schwenkbar ausgebildet sind, um bedarfsweise aus der unteren Führungseinrichtung herausgeschwenkt werden zu können. Zur Lösung des Führungsarms aus der Führungseinrichtung wird der Führungsarm vollständig unter die Unterkante der Schiebetür geschwenkt und ein entsprechend großer Spalt muß zwischen der Unterkante der Schiebetür und der Oberkante eines Wannenrandes oder eines Bodens eingehalten werden. Die untere Führungseinrichtung ist als eine einteilige Bodenschiene ausgebildet welche aus den genannten Gründen eine relativ große Höhe aufweist, zumal die Unterkante der Schiebetür tiefer liegt als die Oberkante der Bodenschiene.

Der Erfindung liegt daher die Aufgabe zugrunde, die Trennwand der genannten Art dahingehend weiterzubilden, daß bei funktionssichere Führung der Schiebetür den Anforderungen an die Hygiene im Bereich der unteren Führungseinrichtung entsprochen wird.

Die Lösung dieser Aufgabe erfolgt gemäß den kennzeichnenden Merkmalen des Patentanspruchs 1.

Die vorgeschlagene Trennwand weist eine stabile und funktionssichere Konstruktion auf und das Austreten von Spritzwasser wird nach Art einer Labyrinthdichtung verhindert, da die Unterkanten der Schiebetüren direkt über der Oberkante eines Wannenrandes oder des Bodens eines Baderaumes angeordnet sind. Die untere Führungseinrichtung ist im Außenraum vor der vorderen Schiebetür und vor dem seitlichen Pfosten des Rahmens angeordnet, so daß von der Schiebetür abtropfendes Wasser nicht zur Führungseinrichtung gelangt und insoweit die Verschmutzungsgefahr verringert ist. Das Problem von schwierig zu reinigenden und folglich unhygienischen Stellen im Bereich der unteren Führungseinrichtung wird dadurch behoben, daß die untere Führungseinrichtung aus dem Bereich der Schiebetüren heraus und vor den Rahmen verlagert ist. Die vor dem abzutrennenden Bereich angeordnete untere Führungseinrichtung enthält eine bewegbare Abdeckung oder ein bewegbares Führungsteil derart, daß der Führungsarm der jeweiligen Schiebetür aus dem Führungsbereich entfernbar ist. Die Führungsarme können stabil ausgebildet sein und trotzdem kann eine Säuberung der Führungseinrichtung sowie der Schiebetüren an ihren Unterkanten problemlos durchgeführt werden.

Will man die Kacheln bzw. die Wandverkleidung vor der Duschtasse bzw. Badewanne ohne Behinderung durch die Führungsschiene mühelos reinigen können, so ist es von Vorteil, wenn die Führungsschiene mittels einer lösbaren Rasteinrichtung an den Kacheln bzw. an der Wandverkleidung befestigt ist. Ausrasten bzw. Abklinken der Führungsschiene ermöglicht stets ein ungehindertes Reinigen der Kacheln bzw. Wandverkleidung, so daß durch die untere Führungseinrichtung in keinster Weise eine Behinderung beim Hausputz auftritt. Da die erfindungsgemäße Schiebetrennwand stets in Naßräumen verwendet wird, ist es auch unter Vermeidung von Spritzwasser direkt im Bereich der unteren Führungseinrichtung dennoch von Vorteil, wenn die Führungsschiene aus Metall, vorzugsweise aus rostfreiem Stahl oder aus eloxiertem Aluminium, hergestellt ist. Rostfreier Stahl bzw. eloxiertes Aluminium sorgen zusätzlich für eine akzeptable optische - materialbedingte - Ausgestaltung der Führungseinrichtung.

Die einzelnen Schiebetüren der Schiebetrennwand lassen sich teleskopartig auf ihre gesamte Breite ausziehen bzw. zur Öffnung der Schiebetrennwand zusammenschieben. Hinsichtlich der Anlenkung der einzelnen Schiebetüren ist es von besonderem Vorteil, wenn die eine andere Schiebetür hintergreifenden Schiebetüren je nur einen Führungsarm aufweisen und wenn die die anderen Schiebetüren nicht hintergreifende Schiebetür, also die vorderste Schiebetür, mindestens zwei Führungsarme aufweist. Durch diese konstruktive Maßnahme wird erreicht, daß die Führungsarme ein Zusammenschieben bzw. Hintereinanderschieben der Schiebetüren nicht behindern. Lediglich die vorderste Schiebetür, welche andere Schiebetüren nicht hintergreift, kann zwei oder mehr Führungsarme aufweisen, da diese die hintergreifende Bewegung der anderen Schiebetüren nicht behindern können.

Hinsichtlich der konstruktiven Ausgestaltung der Führungsarme ist es von Vorteil, wenn diese fest mit einem Rahmen oder dem Türblatt der Schiebetüren verbunden sind. Handelt es sich bei den Schiebetüren beispielsweise um Glastüren ohne Rahmen, so könnten die Führungsarme im unteren Randbereich der Schiebetüren an diese geklebt sein. Sind die einzelnen Schiebetüren dagegen umrahmt, so bietet sich eine Befestigung der Führungsarme am Rahmen an. Bei einer solchen konstruktiven Ausgestaltung könnten die Führungsarme auch integraler Bestandteil des Rahmens der Schiebetür sein.

Damit nun eine einwandfreie Anlenkung der im Bereich des oberen Randes der Duschtasse oder der Badewanne angeordneten Schiebetüren möglich ist, sind die Führungsarme in vorteilhafter Weise von der Trennwand bzw. den Schiebetüren abragend ausgestaltet. Im Falle einer Anordnung der Führungsschiene unterhalb der Schiebetüren ist es weiter von Vorteil, wenn die Führungsarme nach unten in einen Bereich zwischen die Führungsschiene und die Kacheln bzw. Wandverkleidung greifen. Durch diesen Eingriff ist gewährleistet, daß die Schiebetüren in vorgegebener Position relativ zur Duschtasse bzw. Badewanne verschiebbar angeordnet sind. Ebenso könnten die Führungsarme auch so ausgestaltet sein, daß sie zumindest teilweise um die Führungsschiene greifen. In einem solchen Falle würde nicht die gekachelte Wand bzw. Wandverkleidung gemeinsam mit der Führungsschiene, sondern lediglich die Führungsschiene allein die Führung der Schiebetüren gewährleisten.

Hinsichtlich einer weiteren Ausgestaltung der Führungsarme ist es von besonderem Vorteil, wenn diese ein Führungselement aufweisen und dieses Führungselement die Wirkverbindung zwischen Führungsarm und der Führungsschiene bildet. Dieses Führungselement könnte für den Fall einer die Führungsschiene übergreifenden Ausgestaltung einen im wesentlichen U-förmigen Führungsbereich zum Übergreifen der Führungsschiene aufweisen. Damit nun - beispielsweise zu Reinigungszwecken, zu Reparaturzwecken oder dergleichen - die Schiebetüren aus ihrer üblichen Position herausgeschwenkt werden können, damit also die gesamte Breite der Schiebetrennwand zu öffnen ist, ist der Führungsbereich des Führungselements aus seiner die Führungsschiene übergreifenden Stellung in eine die Schiebetür zum Schwenken freigebende Stellung schwenkbar, schiebbar oder klappbar ausgestaltet. Folglich läßt sich in besonders vorteilhafter Weise jede einzelne Schiebetür aus der Führung der Führungsschiene dadurch lösen, daß das Führungselement bzw. der Führungsbereich des Führungselements aus seiner Arbeitsposition herausgeschwenkt, herausgeschoben oder herausgeklappt wird. Dazu kann das Führungselement über eine Schwenkachse am Führungsarm drehbar bzw. schwenkbar angelenkt sein, wobei es vorzugsweise in seiner Arbeitsposition, d.h. in der eine Wirkverbindung zu der Führungsschiene bildenden Position, eingerastet sein kann. Die Drehung bzw. das Schwenken des Führungselementes aus seiner Arbeitsposition könnte ebenso gegen die Kraft einer Feder bzw. gegen eine sonstwie hervorgerufene Vorspannung erfolgen.

Damit das Führungselement bzw. der Führungsbereich des Führungselements problemlos auf der Führungsschiene gleitet, damit also nicht die Gefahr eines erhöhten Reibungswiderstandes zwischen dem Führungsbereich und der Führungsschiene auftritt, könnte die Führungsschiene gefettet sein. Aus hygienischen Gründen ist dies jedoch insbesondere im Sanitärbereich unerwünscht. Folglich ist es besonders vorteilhaft, wenn zumindest der Führungsbereich aus einem auf Metall gut gleitenden Material, vorzugsweise aus Kunststoff, hergestellt ist. Neben den üblichen Kunststoffarten käme insbesondere Polyäthylen und Polyurethan in Frage.

Schließlich ist es mit zunehmendem ästhetischen Bewußtsein der Verbraucher von Vorteil, wenn die Führungsschiene von einer als Blende dienenden Abdeckung zumindest teilweise derart umgeben ist, daß die Führungsarme bzw. deren Führungselemente ungehindert auf der Schiene bzw. entlang der Schiene verschiebbar sind. Durch diese Abdeckung wäre also nicht nur die Führungsschiene selbst in eleganter Weise verkleidet, sondern ebenso das die Schiene zumindest teilweise übergreifende Führungselement mit dessen Führungsbereich. Abgesehen von der damit erreichten optischen Verbesserung bietet die Abdeckung einen Schutz vor Verletzungen an einer möglicherweise scharfkantigen Schiene sowie Schutz vor Verletzungen durch Einklemmen im Bereich der Wirkverbindung zwischen Führungselement und Führungsschiene.

Um den Bereich der Führungsschiene nach wie vor problemlos reinigen bzw. reparieren zu können, ist es weiter von Vorteil, die Abdeckung an die Führungsschiene anzuschrauben oder einfach an- bzw. aufzustecken. Damit die Abdeckung möglichst nahe an den Führungselementen - unter Einhaltung eines zum Verschieben der Führungselemente erforderlichen Abstandesbefestigt werden kann, sollten in weiter vorteilhafter Weise die Führungselemente in etwa der Form der Abdeckung angepaßt sein bzw. sollte die Form der Abdeckung der Form der Führungselemente in etwa angepaßt sein.

In einer besonderen Ausgestaltung ist die Abdeckung der unteren Führungseinrichtung schwenkbar an der Führungsschiene angeordnet. Die mit dem Wannenrand fest verbundene Führungsschiene wird normalerweise in der ersten Position der Abdeckung von dieser in der Weise abgedeckt, daß ein Spalt frei bleibt, durch welchen der oder die Führungsarme der Schiebetür eingreifen und geführt werden. Die Abdeckung weist in zweckmäßiger Weise eine im wesentlichen zylindrische Außenfläche auf und ist unterhalb des Wannenrandes an die Führungsschiene angelenkt. Bevorzugt wird die Abdeckung mittels Magneten bezüglich der Führungsschiene in der genannten ersten Position gehalten. Die Magnete sind in der Weise dimensioniert und angeordnet, daß per Hand nach Überwinden einer vorgegebenen Kraft die Abdeckung nach außen weggeschwenkt werden kann, so daß die Führungsarme und/oder Führungselemente freigegeben werden und die Schiebetür in Richtung zum Innenraum der Wanne geschwenkt werden kann. Anstelle des mit Permanentmagneten ausgerüsteten Verschlusses kann ggfs. auch eine kraftschlüssige und/oder formschlüssige und gleichwohl lösbare Verbindung mittels Rastelementen oder dergleichen vorgesehen werden. Insoweit ist es von besonderer Bedeutung, die Abdeckung bezüglich der Führungsschiene, insbesondere in vertikaler Richtung anhebbar, nach außen von der Führungsschiene wegschwenkbar anzuordnen.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung von Ausführungsbeispielen der Erfindung anhand der Figuren zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigt:
- Fig. 1: in einer schematischen Darstellung ein Ausführungsbeispiel einer erfindungsgemäßen Trennwand als Duschabtrennung,
- Fig. 2: die Trennwand aus Fig. 1 in einer Detaildarstellung, wobei die Abdeckung der Führungsschiene abgenommen ist,
- Fig. 3: die Trennwand aus Fig. 1, wobei die vorderste Schiebetür nach vorn weggeklappt ist,
- Fig. 4: in einer weiteren Detaildarstellung die Wirkverbindung zwischen Führungsarm und Führungsschiene der Trennwand aus Fig. 1,
- Fig. 5: aus den Gegenstand aus Fig. 4, wobei das Führungselement aus seiner Arbeitsposition herausgeschwenkt ist,
- Fig. 6: teilweise in einem Schnitt und in einer Ansicht ein weiteres bevorzugtes Ausführungsbeispiel,
- Fig. 7: in einer schematischen Darstellung eine Aufsicht von oben auf die Trennwand,
- Fig. 8, 9: Darstellungen der oberen Führungsschiene, wobei die Schiebetüren in unterschiedlichen Positionen sich befinden,
- Fig. 10: teilweise im Schnitt und in einer Ansicht ähnlich Fig. 6 ein anderes bevorzugtes Ausführungsbeispiel,
- Fig. 11: einen Schnitt durch die Trennwand in einer horizontalen Ebene,
- Fig. 12: eine Ansicht ähnlich Fig. 10 eines anderen bevorzugten Ausführungsbeispiels.

Fig. 1 zeigt eine Duschabtrennung, die eine erfindungsgemäße Schiebetrennwand aufweist. Dieser Darstellung ist zu entnehmen, daß die Schiebetrennwand 1 eine obere Führungseinrichtung 2, eine untere Führungseinrichtung 3 und drei in der oberen Führungseinrichtung 2 aufgehängte und in der unteren Führungseinrichtung 3 geführte Schiebetüren 4 aufweist. Die Schiebetüren 4 sind zum Öffnen der Duschabtrennung parallel zueinander teleskopartig angeordnet, d.h. sie sind in ihrer Arbeitsstellung in einer zumindest teilweise überlappenden Position zueinander angeordnet und dabei gegeneinander verschiebbar.

Erfindungsgemäß ist nun die untere Führungseinrichtung 3 vor dem abzutrennenden Bereich unterhalb der Schiebetüren 4 angeordnet. Den Fig. 2 und 3 läßt sich deutlich entnehmen, daß die untere Führungseinrichtung 3 eine Führungsschiene 5 aufweist und daß die Schiebetüren 4 mit Führungsarmen 6 verschiebbar an die Führungsschiene 5 angelenkt sind. Diese Anlenkung ist lösbar ausgestaltet.

Die Figuren 1 bis 3 zeigen insgesamt, daß die Führungsschiene 5 vor einer Wanne 7, welche nachfolgend als Duschtasse bezeichnet wird, an den davor zur Verkleidung vorgesehenen Kacheln 8 parallel zum oberen Rand 9 der Duschtasse 7 befestigt ist. Die Führungsschiene 5 ist zweckmäßigerweise mittels einer in den Figuren nicht gezeigten lösbaren Rasteinrichtung befestigt. Des weiteren sollte die Führungsschiene 5 aus Metall, beispielsweise aus rostfreiem Stahl oder aus eloxiertem Aluminium hergestellt sein. Die jeweils eine andere Schiebetür 4 hintergreifenden Schiebetüren 4 enthalten je einen einzigen Führungsarm 6, während die vorderste Schiebetür 4, welche den kleinsten Abstand zur Führungsschiene 5 hat, zwei Führungsarme 6 aufweist. Bei diesem Ausführungsbeispiel sind die Führungsarme 6 fest mit einem Rahmen 10 der Schiebetüren 4 verbunden. Genauer gesagt, sind die Führungsarme 6 als integrale Bestandteile des Rahmens 10 der Schiebetüren 4 ausgebildet.

Die Fig. 4 und 5 zeigen im Detail, daß die Führungsarme 6 von den Schiebetüren 4 abragen und sich nach unten erstrecken. Dabei greifen sie zumindest teilweise um die Führungsschiene 5. Des weiteren weisen die Führungsarme 6 ein Führungselement 11 auf, wobei das Führungselement 11 eine Wirkverbindung zwischen Führungsarm 6 und Führungsschiene 5 bildet. Insbesondere Fig. 4 zeigt deutlich, daß das Führungselement 11 einen im wesentlichen U-förmigen Führungsbereich 12 zum Übergreifen der Führungsschiene 5 aufweist. Die Fig. 4 und 5 zeigen gemeinsam, daß der Führungsbereich 12 aus seiner die Führungsschiene 5 übergreifenden Stellung in eine die Schiebetür 4 zum Schwenken freigebende Stellung schwenkbar bzw. drehbar ist. Wenn das Führungselement 11 mit seinem Führungsbereich 12 in die in Fig. 5 dargestellte Position verbracht ist, läßt sich die Schiebetür 4 gemäß der Darstellung in Fig. 3 nach vorn wegschwenken. Des weiteren ist in den Fig. 4 und 5 angedeutet, daß das Führungselement 11 über eine Schwenkachse 13 am Führungsarm 6 drehbar bzw. schwenkbar angelenkt ist.

Bereits zuvor ist erläutert worden, daß zumindest der Führungsbereich 12 des Führungselements 11 in vorteilhafter Weise aus einem auf dem Metall der Führungsschiene 5 gut gleitenden Material, vorzugsweise aus Kunststoff, hergestellt ist. Schließlich ist in Fig. 1 angedeutet, daß die Führungsschiene 5 von einer als Blende dienenden Abdeckung 14 zumindest teilweise derart umgeben ist, daß die Führungsarme 6 bzw. deren Führungselemente 11 ungehindert auf der Führungsschiene 5 bzw. entlang der Führungschine 5 verschiebbar sind. Die Abdeckung 14 ist dabei auf die Führungsschiene 5 aufgesteckt. Desweiteren ist den Figuren 1 bis 5 zu entnehmen, daß die Führungselemente 11 in etwa der Form der Abdeckung 14 angepaßt sind, so daß die Abdeckung 14 möglichst nahe an den Führungselementen 11 - unter Einhaltung eines zum Verschieben der Führungselemente 11 erforderlichen Abstandes - befestigt ist. Die Abdeckung ist als eine Profilschiene ausgebildet, welche sich über die gesamte Breite der Trennwand und/oder des Wannenrandes erstreckt.

Fig. 6 zeigt teilweise in einem Schnitt und in einer Ansicht eine besondere Ausgestaltung bei Blickrichtung in der Ebene der drei Schiebetüren 4. Wie mit den gestrichelten Linien angedeutet, enthalten die Schiebetüren 4 jeweils eine Platte 16 aus Glas oder Kunststoff. An den vertikalen Längsrändern können Profile 17 angeordnet sein, welche insbesondere Griffleisten zum Verschieben der Schiebetüren enthalten. Des weiteren können diese Profile 17 auch als Dichtprofile ausgebildet sein, welche zumindest teilweise aus einem elastischen Werkstoff, insbesondere einem Elastomer, bestehen. Die Schiebetüren sind in der oberen Führungsschiene 2 senkrecht zur Zeichenebene mittels Führungsrollen und dergleichen in zwei zueinander parallelen Führungsbahnen 18, 19 verschiebbar aufgehängt und geführt. An der Oberkante und der Unterkante enthalten die Schiebetüren 4 horizontale Profile 20, 21, welche mit den bereits erwähnten Profilen 18 einen Rahmen für die Platten 16 bilden. Anstelle einer solchen Ausführung mit einem Rahmen können die Schiebetüren 4 auch rahmenlos ausgebildet sein, wobei die Führungsarme 6 zweckmäßig nur in den unteren Eckbereichen des jeweiligen Türelements vorgesehen und mit den Platten 16 verbunden sind. Desweiteren hat es sich als besonders zweckmäßig erwiesen, lediglich die jeweils beiden seitlichen vertikalen Profile 17, insbesondere aus Metall auszubilden und darin die Platten 16 zu befestigen und daran aufzuhängen. An der Unterkante der Türen 4 bzw. Platten können bedarfswseise elastische Dichtprofile noch zusätzlich vorgesehen werden, doch kann wie nachfolgend noch zu erläutern ist, ein kleiner Labyrinthspalt in Verbindung mit der vorgesetzten Führungsschiene einen zuverlässigen Schutz gegen das Austreten von Spritzwasser gewährleisten. Wesentlich ist, daß die Unterkanten 25 der Platten 16 und/oder die Schiebetüren 4 zur Oberkante 22 des Wannenrandes 24 nur einen vergleichsweise kleinen Spalt 26 aufweisen. Die Oberkante 22 ist bezüglich der horizontal zum Innenraum 28 der hier nicht weiter dargestellten Bade- oder Duschwanne geneigt angeordnet.

Die untere Führungsschiene 5 ist an der Außenseite des Wannenrandes 24 befestigt und insbesondere angeschraubt, wie es mittels der strichpunktierten Linie 30 angedeutet ist. Die Abdeckung 14 ist an die Führungsschiene 5 angelenkt und um eine zur Zeichenebene senkrechte Achse 32 am unteren Ende der Führungsschiene 5 schwenkbar. Die Führungsschiene 5 und die Abdeckung 14 bilden die untere Führungseinrichtung, welche bei Blickrichtung auf den Innenraum 28 der Wanne vor den Schiebetüren 4 angeordnet ist. Die Unterkanten 34 sämtlicher Schiebetüren 4 sind unter Belassung des genannten Spaltes 26 unmittelbar über dem Wannenrand 24 angeordnet, ohne daß dort noch Teile der unteren Führungseinrichtung bzw. der unteren Führungsschiene 5 und der Abdeckung 14 vorhanden wären.

In der dargestellten ersten Position, welche nachfolgend auch als normale Führungsposition bezeichnet wird, ist im Bereich der Unterkante 34 der Schiebetüren 4, und zwar vor diesen, ein Führungsspalt 36 vorhanden, in welchem das oder die Führungsarme 6 der Schiebetüren 4 eingreifen. Dieser Führungsspalt 36 ist in Richtung zum Innenraum 28 offen und besitzt nach außen eine Erweiterung 38, in welche ein am Führungsarm 6 angeordnetes Führungselement in Form eines Gleiters 40 oder dergleichen eingreift. Dieser Gleiter 40 kann ggfs. als eine Rolle und/oder aus Kunststoff ausgebildet sein, wobei durch entsprechende Materialauswahl eine leichtgängige Führung sichergestellt wird. Aufgrund der Erweiterung 38 und im Zusammenwirken mit dem Gleiter 40 wird sichergestellt, daß die Schiebetüren in der dargestellten Weise vertikal ausgerichtet sind und auch bei einer Belastung in der Horizontalen gemäß der Zeichnung weder nach links noch nach rechts ausweichen können. Wie nachfolgend noch zu erläutern ist, weist lediglich die bei Blickrichtung von außen auf den Innenraum vordere (in der Zeichnung linke) Schiebetür zwei Führungsarme auf, während die beiden anderen Schiebetüren, welche bei der genannten Blickrichtung hinter der vorderen Schiebetür angeordnet sind, lediglich einen einzigen Führungsarm derart aufweisen, daß er außerhalb des genannten Spaltes 26 und seitlich neben der vorderen Schiebetür vorbei in die außen angeordnete Führungsschiene 5 eingreift. Da durch den Spalt 26 keine Führungsarme hindurchgreifen, kann der Spalt 26 klein ausgebildet sein und mittels der Führungseinrichtung, welche vor der vorderen Schiebetür angeordnet ist, wird gleichwohl eine funktionssichere Führung gewährleistet. In zweckmäßiger Weise kann die Führungseinrichtung teilweise über die Oberkante des Wannenrandes 24 vorstehen und in Verbindung mit dem engen Spalt 26 wird das Austreten von Spritzwasser unterbunden.

Das innere Ende 42 der Abdeckung 14 liegt tiefer als deren oberer Bereich 44, wobei das innere Ende 42 den Führungsspalt 36 nach oben begrenzt. In zweckmäßiger Weise liegt die Führungsschiene 5 mit einem Arm 46 auf der Oberkante 22 des Wannenrandes 24 auf, wobei der Arm 46 wie auch das innere Ende 42 vor der vorderen Vertikalebene 48 der vordersten Schiebetür 4 enden. Die Abdeckung 14 weist eine im wesentlichen zylindrische Außenfläche 50 auf, wodurch ein formschönes Design ebenso erreicht wie die Möglichkeit einer einfachen Reinigung gewährleistet wird. Der auf dem Wannenrand aufliegende Arm 46 verringert in zweckmäßiger Weise das Eindringen von Spritzwasser zwischen die Führungsschiene 5 und den Wannenrand, sodaß insoweit keine besonderen Dichtungsmaßnahmen mehr notwendig sind. Da der obere Bereich 44 der Abdeckung 14 in einem Abstand 52 oberhalb der Oberkante 22 liegt, und ferner der Spalt 26 um einen vorgegebenen Faktor kleiner als der Abstand 52 ist, wird in zuverlässiger Weise das Austreten von Spritzwasser verhindert.

Zur Arretierung der Abdeckung 14 in der dargestellten ersten Position sind zwischen der Abdeckung 14 und der Führungsschiene 5 Magnetteile 54, 56 vorgesehen. Wenigstens einer dieser Magnetteile 54, 56 ist als ein Permanentmagnet ausgebildet und der andere Magnetteil ist als ferromagnetischer Rückschlußteil oder gleichfalls als Permanentmagnet in der Weise ausgebildet, daß aufgrund magnetischer Haltekräfte die Abdeckung in der dargestellten Position gehalten werden kann. Die beiden einander gegenüberliegenden Magnetteile 54, 56 sind in hinterschnittenen Nuten 58, 60 der Abdeckung 14 bzw. der Führungsschiene 5 verankert. Die Magnetteile 54, 56 sind in der Weise dimensioniert, daß bei Bedarf mit der Hand ein Benutzer die Abdeckung 14 im Bereich des inneren Endes 42 angreifen und in Richtung des Pfeiles 62 um die genannte Achse 32 wegschwenken kann. Danach nimmt die Abdeckung 14 die strichpunktiert angedeutete zweite Position ein. In dieser zweiten Position sind die Führungsarme 6 der Schiebetüren 4 freigegeben und diese können in Richtung des Pfeiles 64 über den Innenraum 28 zum Zwecke der Reinigung geschwenkt werden. Hierfür ist die Aufhängung der Schiebetüren 4 in der oberen Führungsschiene 2 entsprechend ausgebildet, daß zumindest in einem vorgegebenen Winkelbereich die mit dem Pfeil 64 angedeutete Verschwenkung ermöglicht wird.

Fig. 7 zeigt schematisch eine Aufsicht von oben entlang einer Schnittebene VII gemäß Fig. 6. Zur klaren Unterscheidung sind hierbei die drei gestaffelten Schiebetüren mit dem Bezugszeichen 71, 72, 73 versehen. Die bei Blickrichtung auf den Innenraum 28 der Wanne 7 für einen vor der Wanne stehenden Betrachter vordere Schiebetür 71 weist zwei Führungsarme 74, 75 auf, welche nach vorn in die schematisch angedeutete untere Führungseinrichtung 3 eingreifen. Hingegen weisen die beiden anderen Schiebetüren 72, 73 jeweils nur einen einzigen Führungsarn 76, 77 auf, welche seitlich an den jeweils anderen Schiebetüren nach vorn zur unteren Führungseinrichtung 3 reichen. Es sind keine Führungsarme vorhanden, welche unter eine der Schiebetüren hindurchgreifen würden. Desweiteren können die Schiebetüren problemlos zusammengeschoben werden, ohne daß die Führungsarme gegenseitig das enge Zusammenschieben der Schiebetüren stören. Die vier Führungsarme 74 bis 77 weisen im wesentlichen die gleiche Breite 78 auf, wie die vertikalen Profile 17. Wie ersichtlich, weisen die Schiebetüren 71 bis 73 lediglich jeweils zwei dieser vertikalen Profile 17 auf, mit welchen die Platten 16 aus Glas oder dergleichen fest verbunden sind. Obere und/oder untere Rahmenprofile sind nicht vorhanden. Da die Führungsarme 74 bis 77 nicht breiter als die Profile 17 sind, können die Schiebetüren 71 bis 73 praktisch unmittelbar hintereinander liegend zusammengeschoben werden. Die Gesamtbreite der zusammengeschobenen Schiebetüren 71 bis 73 ist vorgegeben durch die Breite der vorderen Schiebetür 71 und der Breite der beiden seitlichen Profile der Schiebetüren 72 und 73. Die freie Eintrittsöffnung bei zur Seite geschobenen Schiebetüren in den Innenraum 28 ist folglich sehr groß. In der Ebene der drei Schiebetüren 71 bis 73 ist kein feststehendes Wandelement vorhanden. Im Eck des Wannenrandes 24 ist ein Eckpfosten 80 vorgesehen, mit welchem eine Seitenwand 82 in bekannter Weise dicht und fest verbunden ist. Die Seitenwand 82 besteht aus dem gleichen Material wie die Platten 16 der Schiebetüren, wobei hier insbesondere auch Sicherheitsglas oder Acrylglas genannt seien.

Fig. 8 und 9 sind perspektivische Darstellungen des oberen Teiles der Trennwand, wobei die Schiebetüren in unterschiedlichen Positionen dargestellt sind. Gemäß Fig. 8 ist die Schiebetür 71 teilweise zur Seite geschoben, so daß die Einstiegsöffnung größtenteils offen ist. Die weiteren Führungsbahnen 18, 19 der oberen Führungseinrichtung 2 sind gut zu erkennen, welche im Bereich des Eckpfostens 80 mit einer Kappe 84 abgeschlossen ist. Gemäß Fig. 9 ist die vordere Schiebetür 71 in die Nähe des Eckpfostens 80 geschoben und die Einstiegsöffnung ist somit nahezu abgeschlossen. Die vordere Schiebetür 71 ist in der vorderen Führungsbahn 19 und die hintere Schiebetür 73 in der hinteren Führungsbahn 18 verschiebbar aufgehängt. Hingegen ist die mittlere Schiebtür 72 einerseits in der vorderen Führungsbahn 19 und andererseits in der hinteren Führungsbahn 18 geführt.

Fig. 10 zeigt ein bevorzugtes Ausführungsbeispiel der Trennwand ähnlich Fig. 6, wobei nachfolgend nur die unterschiedlichen Merkmale noch erläutert werden. Die Abdeckung, welche auch als zweites Führungsteil 14 der unteren Führungseinrichtung zu bezeichnen ist, ist an der unteren Führungsschiene 5 nicht mittels einer festen Achse angelenkt. Vielmehr kann das zweite Führungsteil in Richtung des Pfeiles 86 vertikal nach oben angehoben werden, um dann in die mit strichpunktierten Linien 88 angedeutete Position geschwenkt zu werden, in welcher der Führungsarm 6 freigegeben ist und die Schiebetür 4 in Richtung des Pfeiles 64 zum Duschinnenraum geschwenkt werden kann. In der mit dicken Linien ausgeführten normalen Position der Abdeckung bzw. des zweiten Führungsteils 14 ist dieses gegen ein Verschieben in der Zeichenebene quer zur Richtung des Pfeils 86 gesichert. Hierfür weist das zweite Führungsteil 14 einerseits einen Steg 90 und andererseits eine Wand 92 auf. Der Steg 90 liegt an der Innenseite eines Winkelteils 94 der unteren Führungsschiene 5 an. Ferner enthält die untere Führungsschiene 5 einen nach unten gerichteten Ansatz 96 mit einem insbesondere abgerundeten, vertikal nach unten gerichteten Ende 98, welches zur Innenseite eines hakenartigen Teils 100 des zweiten Führungsteils 14 in vertikaler Richtung einen Abstand 102 aufweist. Der Steg 90 des zweiten Führungsteils 14 liegt mit seinem unteren Ende auf dem Arm 46 der Führungsschiene 5 auf, so daß das zweite Führungsteil 14 in der dargestellten normalen Position auch hinsichtlich einer vertikalen Abwärtsbewegung gesichert ist. Schließlich liegt eine Verlängerung 104, insbesondere des Armes 46 der unteren Führungsschiene 5 innen an der Wand 92, ggfs. mit einem geringen Spiel zum Ausgleich von Fertigungstoleranzen an, so daß das zweite Führungsteil 14 der unteren Führungseinrichtung in der dargestellten zuverlässig auch gegen eine nach innen gerichtete Bewegung und/oder gegen eine Drehbewegung arretiert ist. Hingegen kann das zweite Führungsteil 14 in Richtung des Pfeiles 86 nach oben angehoben werden. Erreicht das untere Ende des Steges 90 die Oberkante des Winkelteils 94, so kann das Führungsteil nach außen in die mit den gestrichelten Linien 88 angedeutete Position weggeschwenkt werden, um den Gleiter 40 des Armes 46 des jeweiligen Führungselements freizugeben. Das zweite Führungsteil 14 ist somit in der dargestellten Position formschlüssig bezüglich der unteren Führungsschiene 5 arretiert und kann bedarfsweise nach einem Anheben, und zwar im wesentlichen in vertikaler Richtung gemäß dem Pfeil 86, und um eine Längsachse nach außen geschwenkt werden, welche im wesentlichen durch das vertikal nach unten weisende Ende 98 definiert ist. Der bereits erwähnte Abstand 102 ist mindestens so groß wie die Höhe des Winkelteils 94, damit der Steg 90 erfindungsgemäß über die Oberfläche desselben angehoben und dann auf diesem nach außen beim Wegschwenken des zweiten Profilteils bewegt werden kann. In der weggeschwenkten Position gemäß den gestrichelten Linien 88 erfolgt in besonders zweckmäßiger Weise eine Abstützung des zweiten Profilteils über den Steg 60 auf den Winkelteil 94.

Fig. 11 zeigt einen Schnitt in einer horizontalen Ebene durch die Schiebetür 73 und teilweise die andere Schiebetür 74, wobei die beiden Führungsarme 76, 77 schematisch angedeutet sind. Damit in der dargestellten geschlossenen Position die Schiebetür 73 definiert ausgerichtet ist, weisen die beiden Schiebetüren 73, 74 an ihren einander zugekehrten vertikalen Profilen 106, 107 ineinandergreifende Profilteile 108, 109 auf. Die Schiebetür 73 weist nämlich nur an dem anderen vertikalen Profil 105, und zwar an dessen unteren Ende, den oben erläuterten Führungsarm 77 auf. Mittels der ineinandergreifenden Profilteile 108, 109 wird in besonders zweckmäßiger Weise aber auch im Bereich des vertikalen Profils 106, an welchem die Schiebetür 73 keinen Führungsarm aufweist, über die Schiebetür 74 und deren Führungsarm 76 eine definierte Ausrichtung bezüglich der unteren Führungsschiene erreicht. Wie dargestellt, können daher die beiden Profile 106 und 107 der beiden Schiebetüren 73, 74 in der gleichen Ebene 110 hintereinander angeordnet werden, so daß in besonders zweckmäßiger Weise eine optimale Ausnutzung des zur Verfügung stehenden Raumes sowie Materials erreicht wird. Eine Überlappung der Schiebetüren ist auf ein Minimum eingeschränkt. Die vertikalen Profile 106, 107 weisen auf ihren einander zugekehrten Seiten jeweils eine Abflachung 112 und eine hinerschnittene Nut 114 auf, in welcher jeweils das Profilteil 108 bzw. 109 sicher verankert ist. Aufgrund der genannten Abflachung der im übrigen im wesentlichen kreisförmigen vertikalen Profilen 106, 107 wird in zweckmäßiger Weise ein minimaler Abstand 116 zwischen den vertikalen Ebenen der beiden Schiebetüren erreicht.

Wie ferner der Fig. 11 zu entnehmen ist, ist der äußeren Schiebetür 73 ein Profilpfosten 120 zugeordnet, welcher über ein Anschlußprofil 122, insbesondere mit einer hier nicht weiter dargestellten Wand des Duschraumes verbindbar und bezüglich dieser ausrichtbar ist. Der Profilpfosten 120 ist erfindungsgemäß aus zwei stranggepreßten Profilteilen 124, 126 zusammengesetzt. Das erste Profilteil 124 enthält in Richtung zu den Schiebetüren eine hinterschnittene Nut 128, in welche bevorzugt ein Adapterprofil 130 eingesetzt ist, welches zweckmäßig aus Kunststoff besteht und eine hinreichende Elastizität aufweist. Dieses Adapterprofil enthält erfindungsgemäß zwei Stege 132, 134, zwischen welche eine Zunge 136 eines weiteren Profilteils 138 eingreift. Die Zunge 136 und die genannten Stege 132, 134 weisen einander zugeordnete Rastelemente auf, so daß das Profilteil 138 nach Art einer Rast- oder Klippverbindung mit dem Profilteil 124 fest verbunden ist. Das Profilteil 138 enthält einen Permanentmagneten 140, welchem ein weiterer entgegengesetzt magnetisierter Permanenmagnet 142 der Schiebetür 73 zugeordnet ist. Das erste Profilteil 124 und das zweite Profilteil 126 sind jeweils an ihren oberen bzw. unteren Enden sind zweckmäßig über geeignete Abdeckkappen und Schrauben verbunden, welche in die beiden Schraubkanäle 144 des ersten Profilteils 124 eingeschraubt sind.

Der anhand von Fig. 8 erwähnte Eckpfosten 80 ist im Rahmen dieser Erfindung weitgehend aus dem gleichen Bauteilen wie der in Fig. 11 erläuterte Profilpfosten aufgebaut. Hierzu wird das Profilteil 126 durch ein mittels gestrichelten Linien angedeutetes Profilteil ersetzt. Zwischen dem Profilteil gemäß den Linien 146 und dem Profilteil 124 ist ein Spalt 148 vorhanden, in welchen die erwähnte Seitenwand mit iherer vertikalen Längskante eingesetzt wird. Da die übrigen Teile des derart ausgebildeten Eckpfostens mit den entsprechenden Teilen des in Fig. 11 erläuterten Profilpfostens übereinstimmen, wird der Fertigungs- und Lagerhaltungsaufwand erheblich reduziert. Desweiteren sei ausdrücklich festgehalten, daß die verschiedenen Teile des Profilpfostens bzw. Eckpfosten um 180° bezüglich einer horizontalen Achse gedreht eingebaut werden können, so daß die oberen bzw. unteren Enden gegeneinander vertauscht werden und folglich die Seitenwand bei Blickrichtung vorn auf die Trennwand links oder rechts und entsprechend der Profilpfosten rechts oder links montiert werden können.

Fig. 12 zeigt eine weitere Ausgestaltung der Trennwand, deren untere Führungsschiene 5 nunmehr direkt auf der Oberkante 22 des Bodens 150 befestigt ist. Im Vergleich mit der Ausführungsform gemäß Fig. 10 ist nunmehr die untere Führungseinrichtung dahingehend geändert, daß diese nur noch oberhalb der Oberkante 22 des Bodens 150 liegt. Der Ansatz 96 ist nunmehr an der Unterkante des nach oben verlängerten Winkelteils 94 angeordnet und das hakenförmige Teil 100 des zweiten Führungsteils 14 befindet sich gleichfalls oberhalb der Oberkante 22 des Bodens. Wie ersichtlich, kann auch bei dieser Ausführungsform das zweite Profilteil 14 in Richtung des Pfeiles 86 vertikal nach oben angehoben werden, um dann von den Schiebetüren weggeschwenkt zu werden. Wie ersichtlich, liegt bei dieser Ausführungsform das zweite Führungsteil 14 oben auf dem Winkelteil 94 auf, und der Steg 90 endet in einem Abstand über dem Arm 46. Die Länge des Steges 90 und der Abstand 102 zwischen dem Ende 98 und dem hakenförmigen Teil 100 sind in der Weise aufeinander abgestimmt, daß nach dem Anheben des Führungsteils 14 dieses in der erforderlichen Weise von den Schiebetüren 4 weggeschwenkt werden kann und dabei den Führungsarm 6 freigibt.

### Bezugszeichen

- 1: Schiebetrennwand
- 2: obere Führungseinrichtung
- 3: untere Führungseinrichtung
- 4: Schiebetür
- 5: Führungsschiene
- 6: Führungsarm
- 7: Wanne
- 8: Kachel
- 9: Rand
- 10: Rahmen
- 11: Führungselement
- 12: Führungsbereich
- 13: Schwenkachse
- 14: Abdeckung, zweites Führungsteil
- 16: Platte
- 17: vertikales Profil
- 18, 19: Führungsbahn
- 20, 21: horizontales Profil
- 22: Oberkante
- 24: Wannenrand
- 25: Unterkante von 16
- 26: Spalt
- 28: Innenraum
- 30: Linie
- 32: Achse
- 34: Unterkante von 4
- 36: Führungsspalt
- 38: Erweiterung
- 40: Gleiter
- 42: inneres Ende von 14
- 44: oberer Bereich von 14
- 46: Arm von 5
- 48: vordere Vertikalebene von 4
- 50: Außenfläche von 14
- 52: Abstand
- 54, 56: Magnetteil
- 58, 60: Nut
- 62, 64: Pfeil
- 71 bis 73: Schiebetür
- 74 bis 77: Führungsarm
- 78: Breite
- 80: Eckpfosten
- 82: Seitenwand
- 84: Kappe
- 86: Pfeil
- 88: gestrichelte Linie
- 90: Steg von 14
- 92: Wand von 14
- 94: Winkelteil
- 96: Ansatz von 5
- 98: abgerundetes Ende von 5
- 100: hakenförmiges Teil
- 102: Abstand
- 104: Verlängerung von 5
- 105, 107: vertikales Profil
- 108, 109: Profilteil
- 110: Ebene
- 112: Abflachung
- 114: Nut
- 116: Abstand
- 120: Profilpfosten
- 122: Ausgleichsprofil
- 124, 126: Profilteil
- 128: Nut
- 130: Adapterprofil
- 132, 134: Steg
- 136: Zunge
- 138: Profilteil
- 140, 142: Permanentmagnet
- 144: Schraubkanal
- 146: gestrichelte Linie
- 148: Spalt
- 150: Boden

## Patentansprüche

1. Trennwand, insbesondere für Bade- und/oder Duschräume, enthaltend einen Rahmen mit einer oberen horizontalen Führungseinrichtung (2) und wenigstens einem vertikalen seitlichen Pfosten (80, 120) und ferner enthaltend wenigstens zwei Schiebetüren (4), welche in der oberen Führungseinrichtung (2) aufgehängt und teleskopartig gegeneinander verschiebbar sind und ferner in einer unteren Führungseinrichtung (3) geführt sind, um eine zwischen einem Außenraum und einem Innenraum (22) vorgesehene Eintrittsöffnung freizugeben oder abzusperren, wobei die Schiebetüren (4) jeweils über wenigstens einen Führungsarm (6) mit einem Führungsbereich der unteren Führungseinrichtung (3) lösbar in Eingriff stehen, welche im Bereich einer Oberkante (22), insbesondere eines Randes (24) einer Wanne (7), angeordnet ist und wobei die Schiebtüren (4) in parallelen Ebenen relativ zueinander verschiebbar sind und eine der Schiebetüren als vordere Schiebtür dem Außenraum nächstliegend angeordnet ist,
dadurch gekennzeichnet, daß die Unterkanten (34) sämtlicher Schiebetüren (4) direkt über der Oberkante (22) angeordnet sind, wobei ein Spalt (26) vorhanden ist,
daß die untere Führungseinrichtung (3) im Außenraum vor der vorderen Schiebetür (4) und vor dem seitlichen Pfosten (80, 120) angeordnet ist
und daß die untere Führungseinrichtung (3) eine bewegbare Abdeckung oder ein bewegbares Führungsteil (14) derart aufweist daß der Führungsarm (6) aus dem Führungsbereich entfernbar ist.

2. Trennwand nach Anspruch 1, dadurch gekennzeichnet, daß die untere Führungseinrichtung (3) eine mit der Oberkante (22) oder dem Wannenrand (24) fest verbindbare Führungsschiene (5) die Abdeckung oder das Führungsteil (14) aufweist.

3. Trennwand nach Anspruch 1 oder 2, dadurch gekennzeichnet, daß parallel zu den Ebenen der Schiebetüren (71, 72) oder der Eintrittsöffnung kein fest montiertes Wandelement vorgesehen ist, daß die vordere Schiebetür (71) zwei Führungsarme (6) aufweist und daß die innenliegende Schiebetür (72) oder Schiebetüren (73) jeweils nur einen einzigen Führungsarm (6) aufweisen, welcher seitlich an den anderen Schiebtüren nach vorn vorbeigeführt ist und in die Führungseinrichtung (3) eingreift.

4. Trennwand nach einem der Ansprüche 1 bis 3, dadurch gekennzeichnet daß drei parallel zueinander verschiebbare Schiebetüren (71 bis 73) vorgesehen sind, daß die obere Führungseinrichtung (2) zwei Führungsbahnen (18, 19) aufweist, wobei die vordere Schiebetür (71) in der einen Führungsbahn (19) und die hintere Schiebetür (73), welche dem Innenraum (28) zugewandt ist, in der anderen Führungsbahn (18) geführt ist, wobei die mittlere Schiebetür (72) in der einen und/oder anderen Führungsbahn (18, 19) verschiebbar geführt ist.

5. Trennwand nach einem der Ansprüche 1 bis 4, dadurch gekennzeichnet, daß die untere Führungseinrichtung (3) einen oberen Bereich (44) aufweist, welcher in einem Abstand (52) oberhalb der Oberkante (22) angeordnet ist, wobei der Spalt (26) um einen vorgegebenen Faktor kleiner ist als der Abstand (52).

6. Trennwand nach einem der Ansprüche 1 bis 5, dadurch gekennzeichnet, daß der oder die Führungsarme (6) fest mit einem Rahmen (10) oder mit dem Türblatt der Schiebetür (4) verbunden sind.

7. Trennwand nach einem der Ansprüche 1 bis 6, dadurch gekennzeichnet, daß die Führungsarme (6) zumindest teilweise im wesentlichen horizontal oder parallel zur Oberkante (22) verlaufen und/oder daß die Führungseinrichtung (3) einen Führungsspalt (36) aufweist, in welchen der Führungsarm (6) der Schiebetür (4) eingreift, wobei der Führungsspalt (36) im wesentlichen in einer horizontalen Ebene über der Oberkante (22) liegt.

8. Trennwand nach einem der Ansprüche 1 bis 7, dadurch gekennzeichnet, daß die Führungsschiene (5) vor einer Wanne (7), an den üblicherweise dafür vorgesehenen Kacheln (8) oder Wandverkleidungen, parallel zum vorderen Rand (9) der Wanne (7), mittels einer lösbaren Rasteinrichtung, befestigt ist.

9. Trennwand nach einem der Ansprüche 1 bis 8, dadurch gekennzeichnet, daß die Führungsarme (6) von den Schiebetüren (4) abragend nach unten in einen Bereich zwischen die Führungsschiene (5) und die Kacheln (8) bzw. Wandverkleidung greifen oder daß die Führungsarme (6) von der Trennwand abragend nach unten über die Führungsschiene (5) und zumindest teilweise um die Führungsschiene (5) greifen.

10. Trennwand nach einem der Ansprüche 1 bis 9, dadurch gekennzeichnet, daß die Führungsarme (6) jeweils ein Führungselement (11) aufweisen, welches die Wirkverbindung zwischen Führungsarm (6) und Führungsschiene (5) bildet, wobei das Führungselement (11) einen im wesentlichen U-förmigen Führungsbereich (12) zum Übergreifen der Führungsschiene (5) aufweist und aus seiner die Führungsschiene (5) übergreifenden Stellung in eine die Schiebetür (4) zum Schwenken freigebende Stellung schwenkbar, drehbar, schiebbar oder klappbar ist und zumindest der Führungsbereich (12) aus einem auf Metall gut gleitenden Material hergestellt ist.

11. Trennwand nach einem der Ansprüche 1 bis 10, dadurch gekennzeichnet, daß die Führungsschiene (5) von einer als Blende dienenden Abdeckung (14) zumindest teilweise derart umgeben ist, daß die Führungsarme (6) bzw. deren Führungselemente (11) ungehindert auf der Führungsschiene (5) bzw. entlang der Führungsschiene (5) verschiebbar sind, wobei das zweite Führungsteil (14) insbesondere an die Führungsschiene (5) angeschraubt oder angesteckt ist.

12. Trennwand nach einem der Ansprüche 1 bis 11, dadurch gekennzeichnet, daß die Führungselemente (11) in etwa der Form der Abdeckung (14) angepaßt sind, so daß die Abdeckung (14) möglichst nahe an den Führungselementen (11) - unter Einhaltung eines zum Verschieben der Führungselemente (11) erforderlichen Abstandes - befestigt ist.

13. Trennwand nach einem der Ansprüche 1 bis 7, dadurch gekennzeichnet, daß das zweite Führungsteil (14) an der unteren Führungsschiene (5) angelenkt und um eine Achse (32) schwenkbar ist, wobei die Führungseinrichtung (3) in einer Vertikalebene unterhalb der Oberkante (22), und zwar vor dem vorderen Rand (9) der Wanne (2) liegt.

14. Trennwand nach einem der Ansprüche 1 bis 7, dadurch gekennzeichnet, daß die untere Führungseinrichtung (3) eine mit der Oberkante (22) fest verbundene Führungsschine (5) sowie ein anhebbares zweites Führungsteil (14) aufweist, daß der wenigstens eine Führungsarm (6) der Schiebetür (4) in einen Führungsbereich, der unteren Führungseinrichtung (3) eingreift, und daß nach dem Anheben des zweiten Führungsteils (14) dieses um eine horizontale Achse schwenkbar ist und hierbei der Führungsarm (6) freigebbar ist.

15. Trennwand nach Anspruch 14, dadurch gekennzeichnet, daß das zweite Führungsteil (14) ein hakenförmiges Teil (100) aufweist, welches in der angehobenen Position einen nach unten gerichteten Ansatz (96), insbesondere dessen abgerundetes Ende (98), umgreift, wodurch die Schwenkachse des zweiten Führungsteils (14) definiert ist, welches bevorzugt auch in der angehobenen Position mit der Führungsschiene (5) in Verbindung steht.

16. Trennwand nach Anspruch 14 oder 15, dadurch gekennzeichnet, daß die Führungsschiene (5) ein nach oben gerichtetes Winkelteil (94) aufweist, an dessen Innenseite ein Steg (90) des zweiten Führungsteils (14) anliegt, und/oder daß in der angehobenen und geschwenkten Position das untere Ende des Steges (90) auf dem Winkelteil (94) aufliegt.

17. Trennwand nach einem der Ansprüche 14 bis 16, dadurch gekennzeichnet, daß das zweite Führungsteil (14) eine Wand (92) aufweist, daß das Winkelteil (94) der Führungsschiene (5) zwischen der Wand (92) und dem parallel zu dieser Wand (92) verlaufenden Steg (90) angeordnet ist und/oder daß die Wand (92) von außen an dem Ansatz (96) und/oder einer nach außen gerichteten Verlängerung (104) der Führungsschiene (5) anliegt.

## Claims

1. Partition wall, in particular for bathrooms and/or shower cubicles, comprising a frame with an upper horizontal guide system (2) and at least one vertical side post (80, 120), and further comprising at least two sliding doors (4) suspended from the upper guide system (2) and sliding together telescopically, and which are guided by a lower guide system (3) so as to open or unblock an access opening between an outer area and an inner space (22), such that each sliding door (4) engages detachably via a guide arm (6) with a guide slot of the lower guide system (3) fitted close to an upper surface (22), in particular that of the rim (24) of a shower tray (7), and such that the sliding doors (4) slide relative to one another in parallel planes and one of the sliding doors is fitted as the foremost sliding door as seen from the outer area,
characterized in that the lower edges (34) of all the sliding doors (4) are positioned directly above the upper surface (22) with a gap (26) in between,
and in that the lower guide system (3) is located in the outer area in front of the said foremost sliding door (4) and in front of the side posts (80, 120),
and in that the lower guide system (3) comprises a movable cover or guide component (14) such that the guide arm (6) can be extracted from the guide channel.

2. Partition wall according to Claim 1, characterized in that the lower guide system (3) comprises a guide-rail (5) that can be firmly attached to the upper surface (22) or the rim (24) of the shower tray, and is covered by the cover or movable guide component (14).

3. Partition wall according to one of Claims 1 or 2, characterized in that no fixed wall element is present parallel to the planes of the sliding doors (71, 72) or the access, opening,
and in that the foremost sliding door (71) has two guide arms (6), while the inner sliding door (72) or doors (73) each have only one guide arm (6), the arms extending forwards alongside the other sliding doors so as to engage in the guide system (3).

4. Partition wall according to any of Claims 1 to 3, characterized in that there are three mutually parallel sliding doors (71 to 73), and in that the upper guide system (2) has two guide tracks (18, 19), such that the foremost sliding door (71) slides in one of the guide tracks (19) and the rear sliding door (73), adjacent to the inner space (28), slides in the other guide track (18), with the middle sliding door (72) sliding in one and/or the other of the slide tracks (18, 19).

5. Partition wall according to any of Claims 1 to 4, characterized in that the lower guide system (3) comprises an upper part (44) positioned some distance (52) above the upper edge (22), such that the gap (26) is smaller than the distance (52) by a predetermined factor.

6. Partition wall according to any of Claims 1 to 5, characterized in that the guide arms (6) are firmly attached to the frames (10) or to the panels of the sliding doors (4).

7. Partition wall according to any of Claims 1 to 6, characterized in that, at least in part, the guide arms (6) move essentially horizontally or parallel to the upper surface (22), and/or in that the guide system (3) comprises a guide slot (36) with which the guide arm (6) of the sliding door (4) engages, with the said guide slot (36) essentially in a horizontal plane above the upper surface (22).

8. Partition wall according to any of Claims 1 to 7, characterized in that the guide-rail (5) is attached to the front of a shower tray (7), on the wall tiles (8) or other wall cladding usually provided for it, and parallel to the front edge (9) of the shower tray (7), by means of a detachable detent device.

9. Partition wall according to any of Claims 1 to 8, characterized in that the guide arms (6) projecting downwards from the sliding doors (4) engage in an area between the guide-rail (5) and the tiles (8) or wall cladding, or in that the guide arms (6) projecting downwards from the partition wall enclose the guide-rail (5) above and at least partially around it.

10. Partition wall according to any of Claims 1 to 9, characterized in that each guide arm (6) has a guide element (11) forming the effective link between the guide arm (6) and the guide-rail (5), such that the guide element (11) has an essentially U-shaped guide channel (12) which straddles the guide-rail (5) and can be swivelled, turned, slid or raised to a position where the sliding door (4) is released and can be tilted free, and in that the guide channel (12) at least is made of a material which slides easily over a metal surface.

11. Partition wall according to any of Claims 1 to 10, characterized in that the guide-rail (5) is at least partly surrounded by a cover (14) serving as a shutter, and the guide arms (6) or their guide elements (11) can slide freely on or along the guide-rail (5), with the second guide component (14) in particular screwed or otherwise fixed to the guide-rail (5).

12. Partition wall according to any of Claims 1 to 11, characterized in that the shape of the guide element (11) approximately matches that of the cover (14), so that the cover (14) can be attached as close as possible to the guide element (11) while maintaining the gap necessary to allow free sliding of the guide element (11).

13. Partition wall according to any of Claims 1 to 7, characterized in that the second guide component (14) is hinged to the lower guide-rail (5) and can pivot about an axis (32), with the guide system (3) positioned in a vertical plane underneath the upper surface (22) and in front of the front edge (9) of the shower tray (2).

14. Partition wall according to any of Claims 1 to 7, characterized in that the lower guide system (3) comprises a guide-rail (5) firmly fixed to the upper surface (22) and a second guide component (14) that can be raised, and in that at least one guide arm (6) of the sliding door (4) engages with a guide slot of the lower guide system (3), and in that when the second guide component (14) is raised, it can pivot about a horizontal axis so as to free the guide arm (6).

15. Partition wall according to Claim 14, characterized in that the second guide component (14) comprises a hook-shaped part (100) which, in the raised position, encloses a downward-directed rib (96), in particular the rounded end (8) thereof that defines the pivoting axis of the second guide component (14), and which is preferably connected to the guide-rail (5) even in the raised position.

16. Partition wall according to Claims 14 or 15, characterized in that the guide-rail (5) comprises an upward-directed angled portion (94) against whose inner side a fillet (90) of the second guide component (14) rests, and/or in that when in the raised and pivoted position, the lower end of the fillet (90) rests against the said angled portion (94).

17. Partition wall according to any of Claims 14 to 16, characterized in that the second guide component (14) comprises a wall (92), and in that the angled portion (94) of the guide-rail (5) is positioned between the wall (92) and the fillet (90) running parallel to the said wall (92), and/or in that the wall (92) rests on the outside against the rib (96) and/or an outwards-directed extension (104) of the guide-rail (5).

## Revendications

1. Cloison, en particulier pour cabines de douche ou de bain, comprenant un cadre avec un dispositif de guidage supérieur horizontal (2) et au moins un montant latéral vertical (80, 120), et comprenant de plus au moins deux portes coulissantes (4), qui sont accrochées dans le dispositif de guidage supérieur (2) et sont coulissantes les unes par rapport aux autres de manière télescopique et sont de plus guidées dans un dispositif de guidage inférieur (3), pour libérer ou fermer une ouverture de passage prévue entre un extérieur et un intérieur (22), les portes coulissantes (4) étant en prise amovible par l'intermédiaire d'au moins un bras de guidage (6) avec une zone de guidage du dispositif de guidage inférieur (3), lequel est placé au niveau d'un bord supérieur (22), en particulier d'un bord (24) d'un bac (7), et les portes coulissantes (4) étant coulissantes relativement les unes aux autres dans des plans parallèles et l'une des portes coulissantes étant placée comme la porte coulissante avant la plus près de l'extérieur, ***caractérisée en ce que*** les bords inférieurs (34) de toutes les portes coulissantes (4) sont placées directement au-dessus du bord supérieur (22), une fente (26) étant présente, ***en ce que*** le dispositif de guidage inférieur (3) est placé à l'extérieur, devant la porte coulissante avant (4) et devant le montant latéral (80, 120), et ***en ce que*** le dispositif de guidage inférieur (3) présente un recouvrement mobile ou une partie de guidage mobile (14) tel(le) que le bras de guidage (6) puisse être éloigné de la zone de guidage.

2. Cloison selon la Revendication 1, ***caractérisée en ce que*** le dispositif de guidage inférieur (3) présente un rail de guidage (5) pouvant être relié fixement au bord supérieur (22) ou au bord (24) du bac, et le recouvrement ou la partie de guidage (14).

3. Cloison selon la Revendication 1 ou 2, ***caractérisée en ce que***, parallèlement au plan des portes coulissantes (71, 72) ou de l'ouverture de passage, il n'est pas prévu d'élément mural monté fixe, ***en ce que*** la porte coulissante avant (71) présente deux bras de guidage (6) et ***en ce que*** la porte coulissante (72) située à l'intérieur ou les portes coulissantes (73) ne présentent chacune qu'un seul bras de guidage (6), qui passe latéralement vers l'avant devant les autres portes coulissantes et s'engage dans le dispositif de guidage (3).

4. Cloison selon l'une des Revendications 1 à 3, ***caractérisée en ce que*** trois portes coulissantes (71 à 73) coulissant parallèlement les unes aux autres sont prévues, ***en ce que*** le dispositif de guidage supérieur (2) présente deux voies de guidage (18, 19), la porte coulissante avant (71) étant guidée dans la première voie de guidage (19) et la porte coulissante arrière (73), qui est tournée vers l'intérieur (28), étant guidée dans la deuxième voie de guidage (18), la porte intermédiaire (72) étant guidée en coulissement dans l'une et/ou l'autre voie de guidage (18, 19).

5. Cloison selon l'une des Revendications 1 à 4, ***caractérisée en ce que*** le dispositif de guidage inférieur (3) présente une zone supérieure (44) qui est placée à une distance (52) au-dessus du bord supérieur (22), la fente (26) étant plus petite que la distance (52) d'un facteur prédéterminé.

6. Cloison selon l'une des Revendications 1 à 5, ***caractérisée en ce que*** le ou les bras de guidage (6) est/sont relié(s) fixement à un cadre (10) ou à un vantail de la porte coulissante (4).

7. Cloison selon l'une des Revendications 1 à 6, ***caractérisée en ce que*** les bras de guidage (6) s'étendent, au moins en partie, essentiellement horizontalement ou parallèlement au bord supérieur (22) et/ou ***en ce que*** le dispositif de guidage (3) présente une fente de guidage (36) dans laquelle s'engage le bras de guidage (6) de la porte coulissante (4), la fente de guidage (36) se trouvant pour l'essentiel dans un plan horizontal au-dessus du bord supérieur (22).

8. Cloison selon l'une des Revendications 1 à 7, ***caractérisée en ce que*** le rail de guidage (5) est fixé devant un bac (7), sur les carrelages (8) ou les habillages muraux habituellement prévus à cet effet, parallèlement au bord avant du bac (7) et au moyen d'un dispositif amovible à encliquetage.

9. Cloison selon l'une des Revendications 1 à 8, ***caractérisée en ce que*** les bras de guidage (6) s'engagent vers le bas, en saillie depuis les portes coulissantes (4), dans une zone située entre le rail de guidage (5) et les carrelages (8) ou habillages muraux, ou ***en ce que*** les bras de guidage (6) s'engagent vers le bas, en saillie depuis la cloison, par-dessus le rail de guidage (5) et au moins partiellement autour du rail de guidage (5).

10. Cloison selon l'une des Revendications 1 à 9, ***caractérisée en ce que*** les bras de guidage (6) présentent chacun un élément de guidage (11) qui établit la liaison active entre bras de guidage (6) et rail de guidage (5), l'élément de guidage (11) présentant une zone de guidage (12) essentiellement en U pour enserter le rail de guidage (5) et pouvant pivoter, tourner, coulisser ou basculer depuis sa position enserrant le rail de guidage (5) vers une position libérant la porte coulissante (4), et au moins la zone de guidage (12) étant fabriquée dans un matériau glissant bien sur le métal.

11. Cloison selon l'une des Revendications 1 à 10, ***caractérisée en ce que*** le rail de guidage (5) est entouré au moins partiellement par un recouvrement (14) servant de parement, de telle sorte que les bras de guidage (6) ou leurs éléments de guidage (11) peuvent coulisser sans gêne sur le rail de guidage (5) ou le long du rail de guidage (5), la deuxième partie de guidage (14) étant en particulier vissée ou enfoncée sur le rail de guidage (5).

12. Cloison selon l'une des Revendications 1 à 11, ***caractérisée en ce que*** les éléments de guidage (11) sont adaptés approximativement à la forme du recouvrement (14), de sorte que le recouvrement (14) est fixé le plus près possible des éléments de guidage (11), en respectant une distance nécessaire pour le coulissement des éléments de guidage (11).

13. Cloison selon l'une des Revendications 1 à 7, ***caractérisée en ce que*** la deuxième partie de guidage (14) est articulée sur le rail de guidage inférieur (5) et peut pivoter autour d'un axe (32), le dispositif de guidage (3) se trouvant dans un plan vertical au-dessous du bord supérieur (22), à savoir devant le bord avant (9) du bac (2).

14. Cloison selon l'une des Revendications 1 à 7, ***caractérisée en ce que*** le dispositif de guidage inférieur (3) présente un rail de guidage (5) relié fixement au bord supérieur (22), ainsi qu'une deuxième partie de guidage (14) levable, ***en ce qu***'au moins un bras de guidage (6) de la porte coulissante (4) s'engage dans une zone de guidage du dispositif de guidage inférieur (3), et ***en ce qu***'après le soulèvement de la deuxième partie de guidage (14), celle-ci peut être pivotée autour d'un axe horizontal et le bras de guidage (6) peut ainsi être libéré.

15. Cloison selon la Revendication 14, ***caractérisée en ce que*** la deuxième partie de guidage (14) présente une partie en forme de crochet (100) qui, dans la position levée, enserre une saillie (96) dirigée vers le bas, en particulier son extrémité arrondie (98), de sorte que l'axe de pivotement de la deuxième partie de guidage (14) est défini, lequel se trouve de préférence également en liaison avec le rail de guidage (5) dans la position levée.

16. Cloison selon la Revendication 14 ou 15, ***caractérisée en ce que*** le rail de guidage (5) présente une partie coudée (94) dirigée vers le haut, sur le côté intérieur de laquelle s'appuie une barre (90) de la deuxième partie de guidage (14), et/ou ***en ce que***, dans la position soulevée et pivotée, l'extrémité inférieure de la barre (90) repose sur la partie coudée (94).

17. Cloison selon l'une des Revendications 14 à 16, ***caractérisée en ce qu*****e** la deuxième partie de guidage (14) présente une paroi (92), ***en ce que*** le partie coudée (94) du rail de guidage (5) est placée entre la paroi (92) et la barre (90) s'étendant parallèlement à cette paroi (92), et/ou ***en ce que*** la paroi (92) s'appuie de l'extérieur contre la saillie (96) et/ou un prolongement (104), tourné vers l'extérieur, du rail de guidage (5).
